# EUROPÄISCHE PATENTSCHRIFT

(11) **EP 0 530 577 B1**
(45) Veröffentlichungstag und Bekanntmachung des Hinweises auf die Patenterteilung: **19.06.1996**
(21) Anmeldenummer: 92114001.8
(22) Anmeldetag: 17.08.1992
(51) Int. Cl.: B41F 27/12

(54) **Vorrichtung zur Positionierung eines dem automatischen Druckplattenwechsel dienenden Magazins**
Device for positioning a loader used for automatically exchanging printing plates
Dispositif pour positionner un chargeur servant au remplacement automatique des plaques d'impression

(30) Priorität: 31.08.1991 DE 4129021; 28.07.1992 DE 4224832
(43) Veröffentlichungstag der Anmeldung: 10.03.1993
(73) Patentinhaber: Heidelberger Druckmaschinen Aktiengesellschaft, D-69115 Heidelberg (DE)
(72) Erfinder: Pfizenmaier, Wolfgang, W-6903 Neckargemünd (DE); Blaser, Peter Theobald, W-6912 Dielheim (DE); Geider, Andreas, W-6837 St.Leon-Rot 2 (DE); Hofheinz, Walter, W-6900 Heidelberg (DE); Spiegel, Nikolaus, Dr., W-6909 Walldorf (DE); Jahn, Hans-Georg, W-6901 Wiesenbach (DE); Beisel, Hermann, W-6909 Walldorf (DE); Jäger, Helmut Friedrich, W-7535 Königsbach-Stein 2 (DE)
(74) Vertreter: Stoltenberg, Heinz-Herbert Baldo

(56) Entgegenhaltungen:
- EP-A- 0 431 715
- EP-A- 0 433 798
- PATENT ABSTRACTS OF JAPAN vol. 11, no. 98 (M-575)(2545) 27. März 1987; & JP A 61 248834 (MITSUBISHI HEAVY IND LTD).
- PATENT ABSTRACTS OF JAPAN vol. 8, no. 116 (M-299)(1553) 30. Mai 1984; & JP A 59 022755 (KOMORI INSATSU KIKAI KK).

## Beschreibung

Die Erfindung betrifft eine Vorrichtung zur Positionierung eines in mehrere Positionen verfahrbaren, dem automatischen Druckplattenwechsel dienenden Magazins, wobei der Wechsel der Druckplatte des Plattenzylinders, der Austausch der Druckplatten des Magazins, der Maschinenservice und der Normalbetrieb möglich sind.

Im Zuge der Automatisierung vieler Arbeiten an der Druckmaschine, die der Drucker bisher manuell vornehmen mußte, wurden Magazine entwickelt, die alte und neue Druckplatten aufnehmen, den Plattenzylinder mit neuen Druckplatten versorgen und alte Druckplatten entgegennehmen. Dabei tritt das Problem auf, daß solche Magazine an bestehenden Druckmaschinen angebracht werden müssen, wobei der vorhandene Raum zwischen den einzelnen Druckwerken bei nahezu allen Maschinen relativ eng ist.

Aus der JP-PO Sho 61-248834 ist eine Vorrichtung der eingangs genannten Art bekannt, bei der das Magazin mittels eines winkelförmig ausgebildeten Hebels in drei Positionen verschwenkbar ist. Für das Nachfüllen und Entfernen der Druckplatten des Magazins ist es in eine zwischen den Druckwerken liegende Rüstposition bringbar. Für den Normalbetrieb der Druckmaschine schwenkt der Hebel das Magazin über das Druckwerk, so daß das Magazin in einer im wesentlichen horizontalen Position durch den Hebel gehalten über dem Druckwerk schwebt. Zum Plattenwechsel schwenkt der Hebel herunter und das Magazin klappt in eine schräge Position mit dem Magazinende am Plattenzylinder. Durch die Lage des Hebels, sowie der für den Plattenwechsel erforderlichen Drehachse des Magazins steht das Magazin in seiner Rüstposition in dem Zwischenraum zwischen den Druckwerken. Dies hat zur Folge, daß das Nachfüllen und Entfernen der Druckplatten des Magazins nur von der Seite vorgenommen werden kann, da der Zwischenraum zwischen den Druckwerken nicht mehr zugänglich ist. Dadurch wird der Austausch der Platten der Kassette bei großformatigen Maschinen problematisch. Durch die Positionierung des Magazins über dem Druckwerk in der Normalbetriebsposition kann ein Austausch der Platten des Magazins während des Druckens nicht erfolgen. Die Magazine schweben, durch die Hebel gehalten, während des Druckens über den Druckwerken, wodurch sie anfällig für Schwingungen werden, die für Arbeiten an den Druckwerken notwendige Beleuchtung abschirmen und sich bezüglich des Designs nicht in die Gesamtmaschine einfügen. Es muß ein Schutz für die Druckwerke vorgesehen sein, wobei zur Vornahme des Plattenwechsels der aus Gründen der Arbeitssicherheit notwendige Schutz vom Druckwerk entfernt werden muß.

Der Erfindung liegt die Aufgabe zugrunde, eine Vorrichtung zur Positionierung eines dem automatischen Druckplattenwechsel dienenden Magazins derart auszugestalten, daß möglichst wenig Raum zwischen den Druckwerken beansprucht wird und sich das Magazin während des Druckens unauffällig in die Gesamtmaschine einfügt.

Die Aufgabe wird dadurch gelöst, daß bei einer Vorrichtung der Eingangs genannten Art das Magazin in einer Vertikalführung verschiebbar und daß Antriebe für das Verschieben vorgesehen sind.

Eine zusätzliche Aufgabe besteht darin, die Vorrichtung derart auszugestalten, daß das Magazin im Normalbetrieb der Druckmaschine zusätzlich als Druckwerksschutz dient.

Diese Aufgabe wird erfindungsgemäß dadurch gelöst, daß das Magazin in einer Normalbetriebsposition die Auslegerseite des Druckwerks als Schutz abdeckt.

Die Vorteile der Erfindung bestehen neben der Vermeidung der Nachteile des bekannten Standes der Technik darin, daß sich die Kassette im Normalbetrieb der Druckmaschine eng an das Druckwerk anschmiegt und die Zugänglichkeit zum Farbwerk gewährleistet ist. Der Drucker kann ohne weiters die Arbeiten am Farbkasten, der Aufstreichwalze, dem Duktor und der Heberwalze vornehmen. Da das Magazin mit dem Druckwerk großflächig fest verbunden ist, besteht keinerlei Empfindlichkeit gegenüber Schwingungen. Besonders vorteilhaft ist die Ausbildung, bei der das Magazin im Normalbetrieb als Druckwerksschutz dient, da auf diese Weise ein solcher Druckwerksschutz eingespart wird und keine Entfernung des Druckwerkschutzes für den automatischen Plattenwechsel notwendig ist. Ein manueller Arbeitsgang oder eine zusätzliche Vorrichtung, die für eine automatische Druckwerkschutzentfernung sorgt, sind nicht mehr erforderlich.

Zweckmäßige Ausgestaltungen und Weiterbildungen der Erfindung sind in den Unteransprüchen beansprucht und im folgenden beschrieben:
Es ist vorgesehen, daß das Magazin derart ausgebildet ist, das die Druckplatten des Magazins von oben austauschbar sind. Auf diese Weise lassen sich während des Laufs der Druckmaschine die alten Druckplatten aus dem Magazin entfernen und neue Druckplatten in das Magazin einlegen. Dies führt zu einer Verkürzung der zwischen den Druckarbeiten durchzuführenden Rüstzeit.

Die Vertikalführung ist so ausgebildet, daß das Magazin so weit nach oben in eine Servicepostion verschiebbar ist, daß der Zugang zum Druckwerk für alle Servicearbeiten gewährleistet ist. Auf diese Weise läßt sich durch einen Bedienungsbefehl ein Zustand herstellen, in dem dem Drucker das Farbwerk, der Plattenzylinder und der Gummituchzylinder, sowie die weiteren Teile des Druckwerks völlig zugänglich sind. Es kann auch der Ausbau der Walzen aus dem Druckwerk vorgenommen werden. Es gibt fast keine Tätigkeit im Rahmen der Maschinenwartung, die eine völlige Entfernung des Magazins erfordert.

Eine Verriegelung, die die vertikale Verstellbarkeit des Magazins in der Serviceposition arretiert, dient dem zusätzlichen Schutz für eine Person, die solche Servicearbeiten vornimmt.

Zur Vornahme des Plattenwechsels ist vorgesehen, daß das Magazin durch Verschieben und Schwenken in eine ungefähr tangential zum Plattenzylinder verlaufende Plattenwechselposition bringbar ist, in der Druckplatten in die Klemm- und Spanneinrichtung des Plattenzylinders einschiebbar und aus dieser entnehmbar sind. Dabei wird zweckmäßiger Weise die vertikale Verstellbarkeit des Magazins in der Plattenwechselposition ebenfalls durch die Verriegelung arretiert.

Eine weitere Ausgestaltung sieht vor, daß die Achse auf beiden Seiten des Magazins in jeweils einer verschiebbaren Schiene gelagert ist, jede verschiebbare Schiene in einer feststehenden Schiene läuft, die Schienen als Vertikalführung dienen und die Achse mittels einer Verriegelungseinrichtung in der senkrechten Position des Magazins arretierbar ist. Durch die Arretierung wird eine sichere Lagerung des Magazins erzielt, die insbesondere bei pneumatischen Antrieben von Vorteil ist, da die Positionierung auch beim Ausfall der Druckluft erhalten bleibt.

Als Ausbildung des Antriebs für die Vertikalverstellung sieht eine Weiterbildung vor, daß auf jeder Seite des Magazins ein mit der verschiebbaren Schiene verbundener, sich auf dem Unterbau der Druckmaschine abstützender Hubzylinder angeordnet ist, wobei die Hubzylinder eine Länge aufweisen, die mindestens dem Abstand zwischen der Normalbetriebsposition und der Serviceposition des Magazins entspricht.

Der Antrieb für das Schwenken, ist derart ausgestaltet, daß an beiden Enden des Magazins jeweils ein mit der Achse fest verbundener Hebel mit einem Schwenkzylinder in Verbindung steht, der an seinem anderen Ende an der verschiebbaren Schiene aufgehängt ist.

Eine einwandfreie Positionierung des Magazins in der Plattenwechselposition läßt sich dadurch erreichen, daß das Magazin zwei Rollen aufweist, die den Schmitzringen an den Enden des Plattenzylinders gegenüberliegen und in der Plattenwechselposition an den Schmitzringen anschlagend auf diesen laufen.

Es ist vorgesehen die Verriegelungseinrichtung zur Arretierung der senkrechten Ausrichtung des Magazins derart auszubilden, daß die Verriegelungseinrichtung einen mit der Achse fest verbundenen ersten Anschlag aufweist, der in einer vertikalen Position des Magazins an einem zweiten Anschlag anliegt, der mit der verschiebbaren Schiene fest verbunden ist und ein Kippen der Oberseite des Magazins in Richtung des Druckwerkes verhindert, daß ein auf der verschiebbaren Schiene gelagerter schwenkbarer Hebel mit Klinke an der anderen Seite des ersten Anschlags anliegt und daß an der verschiebbaren Schiene ein Arretierzylinder befestigt ist, durch den der schwenkbare Hebel mit Klinke außer Eingriff und in Eingriff bringbar ist.

Die Verriegelung des Magazins in einer durch vertikales Verschieben einstellbaren Position kann dadurch erreicht werden, daß die Verriegelung einen an einem feststehenen Teil im obersten Bereich der feststehenden Schiene gelagerten schwenkbaren Klinkenhebel aufweist, der von einer Feder gegen einen Anschlag gedrückt ist und eine Schräge sowie eine Aussparung aufweist, wobei der Klinkenhebel mittels der Schräge durch mit der verschiebbaren Schiene verbundene Sperren zurückdrückbar ist und die Feder den Klinkenhebel nach überlaufen der Schräge unter Aufnahme einer Sperre in der Aussparung gegen den Anschlag drückt, daß der Klinkenhebel durch einen Entklinkungszylinder entklinkbar ist und daß der Entklinkungszylinder dabei gleichzeitig einen oberen Anschlag für die Sperren in und außer Eingriff bringt.

Zur vertikalen Arretierung des Magazins in der Serviceposition kann eine erste Sperre am unteren Ende der verschiebbaren Schiene angeordnet werden und für die Verriegelung in der Plattenwechselposition wird eine zweite Sperre an der Stelle der verschiebbaren Schiene angeordnet, die in der Plattenwechselposition der Verriegelung gegenüberliegt.

Der Hubzylinder, der Kippzylinder, der Arretierzylinder und der Entklinkungszylinder werden zweckmäßigerweise als Pneumatikzylinder ausgestaltet, da dadurch ein einfacher Aufbau der Antriebe möglich ist, die an der Maschine vorhandene Druckluft eingesetzt werden kann und durch ein Leck der Leitungen keine Schäden wie bei Hydraulik auftreten können.

Ein Ausführungsbeispiel ist in der Zeichnung dargestellt.

Es zeigen:
- Figur 1: Eine Teilansicht eines Druckwerks mit der erfindungsgemäßen Vorrichtung von der Auslegerseite,
- Figur 1a: eine vergrößerte Teilansicht von Figur 1,
- Figur 2: eine Seitenansicht der Vorrichtung teilweise geschnitten in der Normalbetriebsposition,
- Figur 3: dieselbe Ansicht wie Figur 2, jedoch in der Plattenwechselposition,
- Figur 4: diese Ansicht in der Serviceposition und
- Figur 5: eine zweckmäßige Ausgestaltung der Vertikalverstellung.

Figur 1 zeigt eine teilweise Sicht auf ein Druckwerk, von der Auslegerseite, mit einer Vorrichtung zur Positionierung eines dem automatischen Druckplattenwechsel dienenden Magazins 1. Das Magazin 1 ist mittels einer Achse 3 in einer Vertikalführung 2 aufgehängt. Diese besteht aus einer feststehenden Schiene 9 und einer in dieser gelagerten verschiebbaren Schiene 8. Die Achse 3 ist in diese verschiebbare Schiene 8 eingefügt. Die feststehende Schiene 9 und die verschiebbare Schiene 8 weisen eine derartige Länge auf, daß das Magazin 1 von der dargestellten Normalbetriebsposition A bis zu einer Serviceposition C verschoben werden kann, in der das Magazin 1 soweit nach oben geschoben ist, daß eine Bedienperson für Servicearbeiten an sämtliche Teile des Druckwerks 4 herankommt. Diese Verstellung des Magazins 1 wird durch einen Hubzylinder 12 vorgenommen, der eine diesem Verstellweg entsprechende Länge aufweist. Dieser Hubzylinder 12 ist mit der verschiebbaren Schiene 8 verbunden. An der Unterseite stützt sich der Hubzylinder 12 auf dem Unterbau 11 der Maschine ab. Eine Justierschraube 33 dient der genauen Positionierung des Hubzylinders 12. Ein Kippzylinder 14 dient dazu, das Magazin 1 in die Plattenwechselposition B zu verbringen. Es ist des weiteren ein Arretierzylinder 19 vorhanden, der dafür sorgt, daß das Magazin 1 in seiner senkrechten Position festgehalten ist und ein Schwenken um die Achse 3 nur zur Verbringung in die Plattenwechselposition B mittels des Kippzylinders 14 vorgenommen werden kann. Diese Teile sind in Figur 2 näher dargestellt und werden weiter unten erläutert.

Da es zweckmäßig ist die Vertikalverstellung des Magazins 1 zu arretieren ist eine entsprechende Verriegelung 6 mit Entklinkungszylinder 27 vorgesehen. Eine solche Arretierung ist in der Serviceposition C erforderlich um mit Sicherheit zu gewährleisten, daß, wenn Arbeiten vorgenommen werden, das Magazin 1 auch bei Ausfall des Hubzylinders 12 in dieser Position verbleibt. Auf diese Weise kann eine Unterbrechung der Druckluftversorgung nicht mehr dazu führen, daß das Magazin 1 die Serviceposition C verläßt. Für die Plattenwechselposition B ist eine solche Arretierung erforderlich, um eine exakte Positionierung zu erzielen, die durch Störungen in der Druckluftversorgung ebenfalls nicht beeinträchtigt werden darf. Zur Erzielung der Arretierung in der Serviceposition C ist an der verschiebbaren Schiene 8 eine erste Sperre 25 am unteren Ende angeordnet. Im mittleren Bereich der Schiene 8 dient eine zweite Sperre 26 der Arretierung in der Plattenwechselposition B. Die zweite Sperre 26 ist so angeordnet, daß nach einer Verklinkung in dieser Position und einem anschließenden Schwenken des Magazins 1 dieses exakt die Plattenwechselposition an der Klemm- und Spanneinrichtung (nicht dargestellt) des Plattenzylinders 7 erreicht.

Figur 1a zeigt vergrößert, wie im oberen Bereich der feststehenden Schiene 9 für die Arretierungen eine Verriegelung 6 angebracht ist. An der feststehenden Schiene 9 ist ein Klinkenhebel 20 angeordnet, der eine Schräge 23 aufweist, die mit den Sperren 25, 26 derart zusammenwirkt, daß der Klinkenhebel 20 um eine Lagerung gegen die Kraft einer Feder 21 verschwenkt wird, bis die entsprechende Sperre 25 oder 26 die Schräge 23 überlaufen hat und in eine Aussparung 24 einrastet. Dieser Vorgang ist verdeutlicht durch die Andeutung der zweiten Sperre 26 in der Position 26', in der sie gegen die Schräge 23 läuft, und in der Position 26'', in der sie zwischen Aussparung 24 des Klinkenhebels 20 und dem oberen Anschlag 28 festgehalten ist. Die Verschwenkung des Klinkenhebels 20 in Richtung der verschiebbaren Schiene 8 wird durch einen Anschlag 22 begrenzt. Zur Entklinkung dient ein Entklinkungszylinder 27, der ein verstellbares Teil 35 mit einem Absatz 24 zum Zurückziehen des Klinkenhebels 20 aufweist. Dieses verstellbare Teil 35 des Entklinkungszylinders 27 weist des weiteren einen oberen Anschlag 28 auf, der die Verschiebung der Sperren 25, 26 nach oben begrenzt, jedoch durch den Entklinkungszylinder 27 beim Zurückziehen des Klinkenhebels 20 ebenfalls außer Eingriff gebracht werden kann, was zur Freigabe der Sperre 26 und Verklinkung der Sperre 25 notwendig ist.

Da nur eine Seite des Druckwerks 4 dargestellt ist, muß hinzugedacht werden, daß die beschriebenen Vorrichtungen zweckmäßigerweise auf beiden Seiten des Magazins 1 vorhanden sind und diese Positionierungs- wie Verriegelungsvorrichtungen auf beiden Seiten des Magazins 1 synchron zusammenwirken. Es ist erforderlich, daß auf jeden Fall der Kippzylinder 14 und der Hubzylinder 12 sowie die Verriegelung 6 beidseitig vorhanden sein müssen. Für Verriegelungseinrichtung 10, die die vertikale Ausrichtung des Magazins 1 festhält, ist dies nicht unbedingt erforderlich. Es ist des weiteren das Bedienpult 31 des Druckwerks 4 zu sehen. Dieses darf durch die Vorrichtung nicht verdeckt sein.

Figur 2 zeigt eine Seitenansicht des Druckwerks 4 mit Magazin 1. Bei dieser Ansicht sind die vor dem Magazin liegende Vertikalführung 2 mit der verschiebbaren Schiene 8, der feststehenden Schiene 9 und der Verriegelung 6 mit ihren Einzelteilen weglassen. Dargestellt sind diese Teile soweit sie hinter dem Magazin 1 liegen. Die Teile sind auf beiden Seiten des Magazins 1 identisch bis auf die Verriegelungseinrichtung 10, die auch nur auf einer Seite angeordnet sein kann.

Der Kippzylinder 14 dient dem Verschwenken des Magazins 1 in die Plattenwechselposition B, wie sie in Figur 3 dargestellt ist. Die Kippeinrichtung weist neben dem Kippzylinder 14, der mit seinem oberen Ende an der verschiebbaren Schiene 8 angebracht ist, einen Hebel 13 auf, der mit der Achse 3 des Magazins 1 fest verbunden ist und mittels einer Gelenkstelle mit der Kolbenstange des Kippzylinders 14 in Verbindung steht. In der Position A ist die Kolbenstange des Kippzylinders 14 ausgefahren und das Magazin 1 nimmt dadurch eine vertikale Stellung ein, wie sie für die Normalbetriebsposition A und die Serviceposition C benötigt wird. Wenn der Kolben des Kippzylinders 14 die Kolbenstange zurückzieht schwenkt das Magazin 1 in die Plattenwechselposition B, wie sie in Fig. 3 dargestellt ist.

Für die Normalbetriebsposition A, wie sie in Fig. 2 dargestellt ist, sowie für die Serviceposition C, die Fig. 4 zeigt, ist es erforderlich, das Magazin 1 in seiner vertikalen Ausrichtung zu verriegeln. Dem dient die Verriegelungseinrichtung 10. Diese weist einen mit der Achse 3 fest verbundenen ersten Anschlag 15 auf, der in der gezeichneten Stellung an einen zweiten Anschlag 16 anschlägt, wobei dieser zweite Anschlag 16 mit der nicht gezeichneten verschiebbaren Schiene 8 verbunden ist. Der Anschlag 15 kann mittel einer Einstellschraube 32 auf eine exakt vertikale Stellung des Magazins 1 eingestellt werden. Der erste Anschlag 15 wird in der gezeichneten, vertikalen Position des Magazins 1 durch eine Klinke 18 gehalten, die mittels eines Hebels 17 mit Drehpunkt entklinkbar ist. Dieser Drehpunkt ist ebenfalls mit der verschiebbaren Schiene 8 verbunden. Der Betätigung des Hebels 18 dient ein Arretierzylinder 19, der an seinem unteren Ende an der verschiebbaren Schiene 8 aufgehängt ist.

Aus den Darstellungen der Fig. 2 wie in der Fig. 1 ist ersichtlich, daß das Magazin 1 in der Normalbetriebsposition A das Druckwerk 4 auf der Auslegerseite abdeckt. Auf diese Weise dient das Magazin 1 als Schutz des Druckwerks 4, so daß ein separater Schutz des Druckwerks nicht mehr erforderlich ist. Auf diese Weise wird ein solcher Schutz nicht nur eingespart, er muß für die Verbringung des Magazins 1 in die Plattenwechselposition B auch nicht entfernt werden.

Aus der Fig. 2 ist ersichtlich, daß das in der Normalbetriebsposition A befindliche Magazin 1 die Zugänglichkeit zum Farbwerk 5 nicht behindert. Auf diese Weise kann der Drucker im Normalbetrieb des Druckwerks ohne weiteres an den Farbkasten, die Aufstreichwalze, den Duktor, die Heberwalze oder weitere Elementen des Farbwerks 5 herankommen. Es sind sämtliche Arbeiten, die während des Druckens erforderlich sein können ohne jegliche Behinderung möglich.

Fig. 3 zeigt dieselbe Ansicht wie Fig. 2, jedoch befindet sich das Magazin 1 in der Plattenwechselposition B. Bei dieser Darstellung entsprechen sämtliche Teile mit den gleichen Bezugszeichen den Teilen, die bereits in Fig. 1 und Fig. 2 beschrieben wurden.

Im folgenden wird anhand der Fig. 1 bis 3 die Funktion der Vorrichtung bei der Verbringung des Magazins 1 in die Plattenwechselposition B beschrieben:
Zur Verbringung des Magazins 1 in die Plattenwechselposition B tritt als erstes der Hubzylinder 12 in Funktion und schiebt die verschiebbare Schiene 8 mit dem Magazin 1 so lange nach oben, bis die zweite Sperre 26 in der Verriegelung 6 festgehalten wird. Danach tritt die Verriegelungseinrichtung 10 außer Funktion, indem der Arretierzylinder 19 dem Hebel 17 unter Freigabe des ersten Anschlages 15 schwenkt und danach der Kippzylinder 14 über den Hebel 13 das Magazin 1 um die Achse 3 solange schwenkt, bis das Magazin 1 die Plattenwechselposition B erreicht. Ein sicheres Erreichen dieser Plattenwechselposition B wird dadurch erzielt, daß an dem Magazin 1 zwei Rollen 29 angebracht sind, die den Schmitzringen des Plattenzylinders 7 gegenüberliegen und mit Erreichen der Plattenwechselposition B an diesen Schmitzringen anschlagen. In dieser Position B kann eine verbrauchte Druckplatte vom Plattenzylinder 7 dadurch entfernt werden, daß die nicht dargestellte Klemm- und Spanneinrichtung die Druckplatte an ihrem einen Ende freigibt, so daß diese in das Magazin 1 hineingeschoben bzw. dort erfaßt und hineingezogen werden kann. Danach wird eine neue Druckplatte aus dem Magazin 1 herausbefördert, in die Klemm- und Spanneinrichtung eingesteckt und um den Plattenzylinder 7 gewickelt. Das Ende der Druckplatte wird mit einer nicht dargestellten Andrückrolle in die Klemm- und Spanneinrichtung hineingeschoben, dort festgeklemmt und gespannt. Bei diesen Vorgängen bleibt die Positionierung des Magazins 1 dadurch erhalten, daß das Magazin 1 in der Vertikalen durch die Verriegelung 6 gehalten ist und die Schrägstellung dadurch erhalten bleibt, daß die Rollen 29 auf den Schmitzringen laufen.

Die Rückverstellung in die Normalbetriebsposition A findet dadurch statt, daß der Kippzylinder 14 das Magazin 1 wieder in die Vertikalstellung transportiert und dann eine Verriegelung in dieser Stellung durch die Verriegelungseinrichtung 10 vorgenommen wird, indem der Arretierzylinder 19 den Hebel 17 wieder schwenkt und dadurch der erste Anschlag 15 zwischen dem zweiten Anschlag 16 und der Klinke 18 festgehalten wird. Danach tritt der Hubzylinder 12 in Tätigkeit, indem er das Magazin 1 mittels der verschiebbaren Schiene 8 nach unten senkt, bis die in Fig. 1 und 2 dargestellte Normalbetriebsposition A wieder erreicht ist.

Fig. 4 zeigt das Magazin 1 in der Serviceposition C. Auch hier entsprechen alle Teile mit gleichen Bezugszeichen den bisher beschriebenen Teilen. Zur Verbringung des Magazins 1 in die Serviceposition C wird der Hubzylinder 12 so lange betätigt, bis sämtliche Teile des Druckwerks 4 für Servicearbeiten freigegeben sind. Mit Erreichen dieser Position wird die erste Sperre 25 in der beschriebenen Weise durch die Verriegelung 6 festgehalten. Auf diese Weise wird erreicht, daß die Positionierung des Magazins 1 in der Serviceposition C auch bei Ausfall des Betätigungsmediums des Hubzylinders 12 erhalten bleibt. Bei der Beförderung des Magazins 1 in die Serviceposition C sowie beim Verbleiben in dieser Position bleibt die Verriegelungseinrichtung 10 in ihrer Verriegelungsstellung um das Magazin 1 sicher in der vertikalen Stellung zu arretieren. Wie Fig. 4 zeigt, sind die Verriegelungseinrichtung 10 sowie der Kippzylinder 14 mit den damit zusammenwirkenden Teilen mit der verschiebbaren Schiene 8 nach oben verschoben, da sie mit dieser verbunden sind. Wie in den Fig. 2 und 3 sind auch hier die verschiebbare Schiene 8 und die feststehende Schiene 9, die vor dem Magazin liegen, der übersichtlichkeit wegen entfernt. In der gezeichneten Position ist die Kolbenstange 30 des Hubzylinders 12 sichtbar, die eine dem Verstellweg entsprechende Länge aufweisen muß.

Figur 5 zeigt eine zweckmäßige Ausgestaltung der Vertikalverstellung des Magazins um einen synchronen Lauf zu erzielen. Für diesen Zweck werden an beiden Seiten des Magazins 1 feststehende, vertikal verlaufende Zahnstangen 40, 40' angeordnet. In diesen Zahnstangen laufen Zahnräder 41, 41', die durch eine Verbindungswelle 42 miteinander verbunden sind. Diese Verbindungswelle 42 ist durch eine Lagerung 43, vorzugsweise mit zwei Lagerstellen, mit dem Magazin 1 verbunden. Für die Anordnung der Zahnstangen 40, 40' bietet sich eine Befestigung an den feststehenden Schienen 9, 9' oder an einem Grundkörper, der auch die feststehenden Schienen 9, 9' trägt, an.

Diese Weiterbildung sorgt für einen synchronen, ruckfreien und sauberen Lauf der Vertikalverstellung des Magazins. Selbstverständlich sind auch andere Synchronisiereinrichtungen möglich, beispielsweise beidseitige Führüngen mit Hilfe von Ketten oder Zahnriemen.

### Bezugszeichenliste

- 1: Magazin
- 2: Vertikalführung
- 3: Achse
- 4: Druckwerk
- 5: Farbwerk
- 6: Verriegelung
- 7: Plattenzylinder
- 8, 8': verschiebbare Schienen
- 9, 9': feststehende Schienen
- 10: Verriegelungseinrichtung
- 11: Unterbau
- 12, 12': Hubzylinder
- 13: Hebel
- 14: Schwenkzylinder
- 15: erster Anschlag
- 16: zweiter Anschlag
- 17: Hebel
- 18: Klinke
- 19: Arretierzylinder
- 20: Klinkenhebel
- 21: Feder
- 22: Anschlag
- 23: Schräge
- 24: Aussparung
- 25: erste Sperre
- 26: zweite Sperre
- 26', 26'': Position der zweiten Sperre
- 27: Entklinkungszylinder
- 28: oberer Anschlag
- 29: Rollen
- 30: Kolbenstange des Hubzylinders
- 31: Bedienpult des Druckwerks
- 32: Einstellschraube
- 33: Justierschraube
- 34: Absatz
- 35: verstellbares Teil
- 40, 40': Zahnstangen
- 41, 41': Zahnräder
- 42: Verbindungswelle
- 43: Lagerung
- A: Normalbetriebsposition
- B: Plattenwechselposition
- C: Serviceposition

## Patentansprüche

1. Vorrichtung zur Positionierung eines in mehrere Postionen verfahrbaren Magazins für Druckplatten, bei der das Magazin um eine horizontale Achse schwenkbar gelagert ist und bei dem ein Antrieb für das Schwenken vorgesehen ist,
**dadurch gekennzeichnet**,
daµ das Magazin (1) in einer Vertikalführung (2) verschiebbar gelagert ist und ein Antrieb (12) für das Verschieben vorgesehen ist.

2. Vorrichtung nach Anspruch 1,
**dadurch gekennzeichnet,**
daß das Magazin in einer Normalbetriebsposition (A) die Auslegerseite des Druckwerks (4) als Schutz abdeckt und die Oberseite des Farbwerks (5) zugänglich ist.

3. Vorrichtung nach Anspruch 1 oder 2,
**dadurch gekennzeichnet,**
daß die Druckplatten des Magazins von oben austauschbar sind.

4. Vorrichtung nach einem der Ansprüche 1 bis 2,
**dadurch gekennzeichnet,**
daß das Magazin so weit nach oben in eine Serviceposition (C) verschiebbar ist, daß das Druckwerk (4) für alle Servicearbeiten zugänglich ist.

5. Vorrichtung nach Anspruch 4,
**dadurch gekennzeichnet,**
daß eine Verriegelung (6) die vertikale Verstellbarkeit des Magazins (1) in der Serviceposition (C) arretiert.

6. Vorrichtung nach einem oder mehreren der Ansprüche 1 bis 5,
**dadurch gekennzeichnet,**
daß das Magazin (1) durch Verschieben und Schwenken in eine ungefähr tangential zum Plattenzylinder (7) verlaufende Plattenwechselposition (B) verbringbar ist, in der die Druckplatten in die Klemm- und Spanneinrichtung des Plattenzylinders (7) einschiebbar und aus dieser entnehmbar sind.

7. Vorrichtung nach Anspruch 6,
**dadurch gekennzeichnet,**
daß die Verriegelung (6) die vertikale Verstellbarkeit des Magazins (1) in der Plattenwechselposition (B) arretiert.

8. Vorrichtung nach einem oder mehreren der Ansprüche 1 bis 7,
**dadurch gekennzeichnet,**
daß die Achse (3) auf beiden Seiten des Magazins (1) in jeweils einer verschiebbaren Schiene (8) gelagert ist, und jede verschiebbare Schiene (8) in einer feststehenden Schiene (9) läuft, wobei die Schienen als Vertikalführung (2) dienen, und daß die Achse (3) mittels einer Verriegelungseinrichtung (10) in der senkrechten Ausrichtung des Magazins (1) arretierbar ist.

9. Vorrichtung nach Anspruch 8,
**dadurch gekennzeichnet,**
daß auf jeder Seite des Magazins (1) ein mit der verschiebaren Schiene (8) verbundener, sich auf dem Unterbau (11) der Druckmaschine abstützender Hubzylinder (12) angeordnet ist und daß der Hubzylinder (12) eine Länge aufweist, die mindestens dem Abstand zwischen der Normalbetriebsposition (A) und der Serviceposition (C) des Magazins (1) entspricht.

10. Vorrichtung nach Anspruch 8 oder 9,
**dadurch gekennzeichnet,**
daß an beiden Seiten des Magazins (1) jeweils ein mit der Achse (3) fest verbundener Hebel (13) mit einem Schwenkzylinder (14) in Verbindung steht, der an seinem anderen Ende an der verschiebbaren Schiene (8) aufgehängt ist.

11. Vorrichtung nach einem oder mehreren der Ansprüche 1 bis 10,
**dadurch gekennzeichnet,**
daß das Magazin (1) zwei Rollen (29) aufweist, die den Schmitzringen an den Enden des Plattenzylinders (7) gegenüberliegen und in der Plattenwechselposition (B) an den Schmitzringen anschlagend auf diesen laufen.

12. Vorrichtung nach einem oder mehreren der Ansprüche 8 bis 11,
**dadurch gekennzeichnet,**
daß die Verriegelungseinrichtung (10) einen mit der Achse (3) fest verbundenen ersten Anschlag (15) aufweist, der in einer vertikalen Position des Magazins (1) an einem zweiten Anschlag (16) anliegt, der mit der verschiebbaren Schiene (8) fest verbunden ist und ein Kippen der Oberseite des Magazins (1) in Richtung des Druckwerkes (4) verhindert, daß ein auf der verschiebbaren Schiene (8) gelagerter schwenkbarer Hebel (17) mit Klinke (18) an der anderen Seite des ersten Anschlags (15) anliegt und daß an der verschiebbaren Schiene (8) ein Arretierzylinder (19) befestigt ist, durch den der schwenkbare Hebel (17) mit Klinke (18) außer Eingriff und in Eingriff bringbar ist.

13. Vorrichtung nach einem oder mehreren der Ansprüche 5 bis 12
**dadurch gekennzeichnet,**
daß die Verriegelung (6) einen an einem feststehenden Teil im obersten Bereich der feststehenden Schiene (9) gelagerten schwenkbaren Klinkenhebel (20) aufweist, der von einer Feder (21) gegen einen Anschlag (22) gedrückt ist und eine Schräge (23) sowie eine Aussparung (24) aufweist, wobei der Klinkenhebel (20) mittels der Schräge (23) durch mit der verschiebbaren Schiene (8) verbundene Sperren (25, 26) zurückdrückbar ist und die Feder (21) den Klinkenhebel (20) nach überlaufen der Schräge (23) unter Aufnahme einer Sperre (25 oder 26) in der Aussparung (24) gegen den Anschlag (22) drückt, daß der Klinkenhebel (20) durch einen Entklinkungszylinder (27) entklinkbar ist und daß der Entklinkungszylinder (27) dabei gleichzeitig einen oberen Anschlag (28) für die Sperren (24 oder 25) in und außer Eingriff bringt.

14. Vorrichtung nach Anspruch 13,
**dadurch gekennzeichnet,**
daß eine erste Sperre (25) am unteren Ende der verschiebbaren Schiene (8) angeordnet ist und der vertikalen Arretierung des Magazins (1) in der Serviceposition (C) dient.

15. Vorrichtung nach Anspruch 13 oder 14,
**dadurch gekennzeichnet,**
daß eine zweite Sperre (26) an der Stelle der verschiebbaren Schiene (8) angeordnet ist, die in der Plattenwechselposition (B) der Verriegelung (6) gegenüberliegt.

16. Vorrichtung nach einem oder mehreren der Ansprüche 1 bis 15,
**dadurch gekennzeichnet,**
daß der Hubzylinder (12), der Schwenkzylinder (14), der Arretierzylinder (19) und der Entklinkungszylinder (27) Pneumatikzylinder sind.

17. Vorrichtung nach einem oder mehreren der Ansprüche 1 bis 16,
**dadurch gekennzeichnet,**
daß an beiden Seiten des Magazins (1) feststehende, vertikal verlaufende Zahnstangen (40, 40') angeordnet sind, daß in den Zahnstangen (40, 40') durch eine Verbindungswelle (42) verbundene Zahnräder (41, 41') laufen und daß die Verbindungswelle (42) durch eine Lagerung (43) mit dem Magazin (1) verbunden ist.

18. Vorrichtung nach Anspruch 17,
**dadurch gekennzeichnet,**
daß die Zahnstangen (40, 40') mit den feststehenden Schienen (9, 9') verbunden sind.

## Claims

1. Device for the positioning of a magazine for printing plates which is movable into a plurality of positions in which the magazine is mounted such that it can swivel about a horizontal axis and in which a drive is provided for the swivelling, characterized in that the magazine (1) is mounted such that it can be displaced in a vertical guide (2) and a drive (12) is provided for the displacing.

2. Device according to Claim 1, characterized in that the magazine, in a normal operating position (A), covers the delivery side of the printing unit (4) as protection and the top side of the inking unit (5) is accessible.

3. Device according to Claim 1 or 2, characterized in that the printing plates of the magazine are exchangeable from above.

4. Device according to one of Claims 1 to 2, characterized in that the magazine can be displaced far enough upwards into a servicing position (C) to enable the printing unit (4) to be accessed for all servicing works.

5. Device according to Claim 4, characterized in that a lock (6) arrests the vertical adjustability of the magazine (1) in the servicing position (C).

6. Device according to one or more of Claims 1 to 5, characterized in that the magazine (1) can be brought by displacement and swivelling into a plate-changing position (B) running approximately tangentially to the plate cylinder (7), in which position the printing plates can be inserted into the clamping and gripping mechanism of the plate cylinder (7) and removed therefrom.

7. Device according to Claim 6, characterized in that the lock (6) arrests the vertical adjustability of the magazine (1) in the plate-changing position (B).

8. Device according to one or more of Claims 1 to 7, characterized in that the axle (3), on both sides of the magazine (1), is mounted in each case in a displaceable rail (8) and each displaceable rail (8) runs in a fixed rail (9), the rails acting as a vertical guide (2), and in that the axle (3) can be arrested, by means of a locking mechanism (10), in the perpendicular alignment of the magazine (1).

9. Device according to Claim 8, characterized in that on each side of the magazine (1) there is disposed a lifting cylinder (12), which is connected to the displaceable rail (8) and is supported on the base (11) of the printing press, and in that the lifting cylinder (12) has a length which corresponds at least to the distance between the normal operating position (A) and the servicing position (C) of the magazine (1).

10. Device according to Claim 8 or 9, characterized in that, on both sides of the magazine (1), a lever (13) firmly connected to the axle (3) is in each case linked to a swivel cylinder (14), which is suspended at its other end from the displaceable rail (8).

11. Device according to one or more of Claims 1 to 10, characterized in that the magazine (1) exhibits two rollers (29), which lie opposite the bearer rings at the ends of the plate cylinder (7) and, in the plate-changing position (B), run up against the bearer rings, butting against them.

12. Device according to one or more of Claims 8 to 11, characterized in that the locking mechanism (10) exhibits a first stop (15), which is firmly connected to the axle (3) and, in a vertical position of the magazine (1), bears against a second stop (16), which is firmly connected to the displaceable rail (8) and prevents the top side of the magazine (1) from tilting in the direction of the printing unit (4), in that a pivotable lever (17), mounted on the displaceable rail (8), bears by means of a latch (18) against the other side of the first stop (15) and in that an arresting cylinder (19) is fastened to the displaceable rail (8), by which arresting cylinder the pivotable lever (17) can be engaged with and disengaged from the latch (18).

13. Device according to one or more of Claims 5 to 12, characterized in that the lock (6) exhibits a pivot-able ratchet lever (20), which is mounted on a fixed part in the uppermost region of the fixed rail (9) and is forced by a spring (21) against a stop (22) and exhibits a sloping face (23) and a recess (24), the ratchet lever (20) being able to be forced back, by virtue of the sloping face (23), by catches (25, 26) connected to the displaceable rail (8), and the spring (21), once the sloping face (23) has been travelled over and whilst a catch (25 or 26) is at the same time received in the recess (24), forcing the ratchet lever (20) against the stop (22), in that the ratchet lever (20) can be unlatched by an unlatching cylinder (27) and in that, at the same time, the unlatching cylinder (27) thereupon engages and disengages an upper stop (28) for the catches (24 or 25).

14. Device according to Claim 13, characterized in that a first catch (25) is disposed at the lower end of the displaceable rail (8) and serves the vertical detention of the magazine (1) in the servicing position (C).

15. Device according to Claim 13 or 14, characterized in that a second catch (26) is disposed at the site of the disposable rail (8), which, in the plate-changing position (B), lies opposite the lock (6).

16. Device according to one or more of Claims 1 to 15, characterized in that the lifting cylinder (12), the swivel cylinder (14), the arresting cylinder (19) and the unlatching cylinder (27) are pneumatic cylinders.

17. Device according to one or more of Claims 1 to 16, characterized in that on both sides of the magazine (1) there are disposed fixed, vertically running toothed racks (40, 40'), in that running in the toothed racks (40, 40') are gearwheels (41, 41'), connected by a connecting shaft (42), and in that the connecting shaft (42) is connected to the magazine (1) by a mounting (43).

18. Device according to Claim 17, characterized in that the toothed racks (40, 40') are connected to the fixed rails (9, 9').

## Revendications

1. Dispositif de positionnement d'un magasin de plaques d'impression déplaçable pour être mis à plusieurs positions, dans lequel le magasin est monté pivotant autour d'un axe horizontal et dans lequel une commande du pivotement est prévue,
caractérisé
en ce que le magasin (1) est monté coulissant dans un guide vertical (2) et une commande (12) du coulissement est prévue.

2. Dispositif selon la revendication 1,
caractérisé
en ce que le magasin occupant une position normale de service (A) recouvre le côté table de marge du groupe d'impression (4) en formant une protection et alors le côté supérieur du mécanisme encreur (5) est accessible.

3. Dispositif selon la revendication 1 ou 2,
caractérisé
en ce que les plaques d'impression du magasin sont échangeables par le haut.

4. Dispositif selon l'une des revendications 1 à 2,
caractérisé
en ce que le magasin peut coulisser sur une distance suffisante vers le haut pour être mis a une position d'entretien (C) de façon que le groupe d'impression (4) soit accessible pour tous les travaux d'entretien.

5. Dispositif selon la revendication 4,
caractérisé
en ce qu'un verrouillage (6) bloque la possibilité de coulissement vertical du magasin (1) à la position d'entretien (C).

6. Dispositif selon l'une ou plusieurs des revendications 1 à 5,
caractérisé
en ce que le magasin (1) peut être mis par coulissement et pivotement à une position d'échange de plaque (B) qui est à peu près tangente au cylindre porte-plaque (7) et à laquelle les plaques d'impression peuvent être enfilées dans le dispositif de serrage et de traction du cylindre porte-plaque (7) et en être enlevées.

7. Dispositif selon la revendication 6,
caractérisé
en ce que le verrouillage (6) bloque la possibilité de coulissement vertical du magasin (1) à la position d'échange de plaque (B).

8. Dispositif selon l'une ou plusieurs des revendications 1 à 7,
caractérisé
en ce que l'axe (3) est monté sur chacun des deux côtés du magasin (1) dans un rail coulissant (8) et chaque rail coulissant (8) est mobile dans un rail fixe (9), les rails servant de guide vertical (2) et en ce que l'axe (3) peut être bloqué par un dispositif de verrouillage (10) à l'orientation verticale du magasin (1).

9. Dispositif selon la revendication 8,
caractérisé
en ce qu'un vérin de levage (12) relié au rail coulissant (8) et prenant appui sur l'infrastructure (11) de la machine à imprimer est disposé sur chaque côté du magasin 1) et en ce que le vérin de levage (12) a une longueur qui correspond au moins à la distance séparant la position normale de service (A) et la position d'entretien (C) du magasin (1).

10. Dispositif selon la revendication 8 ou 9,
caractérisé
en ce qu'un levier (13) solidarisé avec l'axe (3) est en liaison sur chacun des deux côtés du magasin (1) avec un vérin de pivotement (14) dont l'autre extrémité est suspendue au rail coulissant (8).

11. Dispositif selon l'une ou plusieurs des revendications 1 à 10,
caractérisé
en ce que le magasin (1) est équipé de deux galets (29) qui sont en face des couronnes de bavochage situées aux extrémités du cylindre porte-plaque (7) et, à la position d'échange de plaque (B), qui sont en appui contre les couronnes de bavochage et roulent sur celles-ci.

12. Dispositif selon l'une ou plusieurs des revendications 8 à 11.
caractérisé
en ce que le dispositif de verrouillage (10) comprend une première butée (15) solidarisée avec l'axe (3) et, lorsque le magasin (1) est en position verticale, prenant appui contre une seconde butée (16) qui est solidarisée avec le rail coulissant (8) et empêche un basculement du côté supérieur du magasin (1) vers le groupe d'impression (4), en ce qu'un levier pivotant (17) équipé d'un cliquet (18) et monté sur le rail coulissant (8) est en appui contre l'autre côté de la première butée (15) et en ce qu'un vérin de blocage (19) qui est monté sur le rail coulissant (8) peut mettre le levier pivotant (17) hors de prise ou en prise par le cliquet (18).

13. Dispositif selon l'une ou plusieurs des revendications 5 à 12,
caractérisé
en ce que le verrouillage (6) comprend un levier pivotant à cliquet (20) qui est monté sur une partie fixe de la région supérieure du rail fixe (9), qu'un ressort (21) pousse contre une butée (22) et qui comporte un plan incliné (23) ainsi qu'un évidement (24), le levier à cliquet (20) pouvant être repoussé vers l'arrière au moyen du plan incliné (23) par des arrêts (25, 26) reliés au rail coulissant (8) et le ressort (21) poussant le levier à cliquet (20) contre la butée (22) à la fin du passage sur le plan incliné (23) et après logement d'un arrêt (25 ou 26) dans l'évidement (24), en ce que le levier à cliquet (20) peut être décliqueté par un vérin de décliquetage (27) et en ce que le vérin de décliquetage (27) met alors simultanément en prise ou hors de prise une butée supérieure (28) des arrêts (24 ou 25).

14. Dispositif selon la revendication 13,
caractérisé
en ce qu'un premier arrêt (25) est disposé à l'extrémité inférieure du rail coulissant (8) et sert au blocage vertical du magasin (1) à la position d'entretien (C).

15. Dispositif selon la revendication 13 ou 14,
caractérisé
en ce qu'un second arrêt (26) est disposé à l'emplacement du rail coulissant (8) qui, à la position d'échange de plaque (B), est en face du verrouillage (6).

16. Dispositif selon l'une ou plusieurs des revendications 1 à 15,
caractérisé
en ce que le vérin de levage (12), le vérin de pivotement (14), le vérin de blocage (19) et le vérin de décliquetage (27) sont des vérins pneumatiques.

17. Dispositif selon l'une ou plusieurs des revendications 1 à 16,
caractérisé
en ce que des crémaillères fixes, orientées verticalement (40, 40') sont disposées sur les deux côtés du magasin (1), en ce que des pignons (41, 41') reliés par un arbre d'assemblage (42) roulent dans les crémaillères (40, 40') et en ce que l'arbre d'assemblage (42) est relié au magasin (1) par un palier (43).

18. Dispositif selon la revendication 17,
caractérisé
en ce que les crémaillères (40, 40') sont reliées aux rails fixes (9, 9').
